# FASCICULE DE BREVET EUROPEEN

(11) **EP 2 579 103 B1**
(45) Date de publication et mention de la délivrance du brevet: **04.09.2019**
(21) Numéro de dépôt: 12185183.6
(22) Date de dépôt: 20.09.2012
(51) Int. Cl.: G04B 3/04, G04B 37/10

(54) **Dispositif de commande de mouvement horloger**
Steuervorrichtung für Uhrwerk
Control device for clockwork

(30) Priorité: 03.10.2011 CH 16172011
(43) Date de publication de la demande: 10.04.2013
(73) Titulaire: Guenat SA Montres Valgine, 2345 Les Breuleux (CH)
(72) Inventeur: Guenat, Dominique, 2336 Les Bois (CH)
(74) Mandataire: Bovard SA Neuchâtel

(56) Documents cités:
- WO-A1-2010/015544
- CH-A1- 700 383
- CH-B5- 565 403
- US-A- 322 680

## Description

### Domaine technique

La présente invention se rapporte au domaine de l'horlogerie et plus particulièrement au domaine de l'habillage et de l'assemblage d'une tige de commande sur une boite de montre.

L'invention concerne la liaison cinématique entre une couronne de commande, une tige de commande et un mouvement horloger. Une telle liaison est par exemple utilisée pour remonter le ressort d'armage d'un barillet de montre mécanique ou pour effectuer des corrections d'affichage.

### Etat de la technique

La tige de commande traverse en général un tube de couronne monté solidaire d'une carrure de montre. L'assemblage du tube sur la boite se fait par exemple par soudage et le tube peut ne pas être positionné de manière extrêmement précise, par rapport aux tolérances nécessaires à une parfaite coopération entre la tige de commande et le mouvement. Il est donc indispensable de pouvoir ajuster la longueur du sous-ensemble comprenant la couronne de commande et la tige de commande de manière à compenser des écarts de positions. La mise en longueur de la tige de commande se fait, le plus souvent, manuellement. Une telle opération est fastidieuse et couteuse en temps, lors des opérations d'assemblage d'une montre.

On connaît également par l'intermédiaire du document CH 448 902, un dispositif de remontage et de mise à l'heure à tige brisée, d'une montre étanche. Ce dispositif comporte un ressort de positionnement qui permet de faire saillir la couronne lorsque celle-ci est dévissée, pour faciliter sa manipulation. Le ressort de positionnement est interposé entre les deux parties de la tige. Le jeu axial existant entre les deux parties de la tige permet d'obtenir, indirectement, un ajustement de la longueur de la tige. Un tel dispositif de remontage a cependant l'inconvénient de présenter un jeu mécanique en rotation au niveau de l'accouplement des deux parties de la tige. En outre, lorsque la couronne est dévissée, la position de la tige de commande n'est pas définie de manière très précise.

On connaît également par l'intermédiaire du document CH 344 369, une couronne montée à frottement sur une tige de commande. Ce montage permet un coulissement de la tige de commande par rapport à la couronne, ce qui offre une possibilité de réglage de la longueur de la couronne. La liaison par frottement entre la couronne et la tige génère cependant une précision limitée quant à la position recherchée pour la tige de commande. La stabilité d'une telle position n'est par ailleurs pas assurée dans le temps.

Les documents CH 565 403, US 322680, CH 700383 et encore WO 2010/015544 divulguent par ailleurs des mécanismes de commande de mouvement horloger comportant une couronne montée mobile à rotation sur la carrure d'une pièce d'horlogerie et solidaire d'une tige de commande reliant cinématiquement la couronne au mouvement, et dont la position axiale entre la couronne et la position axiale est variable en translation entre la couronne et le mouvement sous la contrainte d'un ressort logé entre la couronne et la tige en translation dans le tube de couronne.

### Divulgation de l'invention

L'objet de la présente invention vise à fournir un dispositif de commande pour un mouvement horloger s'affranchissant des inconvénients mentionnés ci-dessus.

L'objet de la présente invention vise notamment à proposer un dispositif de commande permettant d'éviter un ajustement manuel de la longueur d'une tige de commande reliant la couronne de commande au mouvement.

Un autre objet de la présente invention vise à fournir un dispositif de commande relié cinématiquement à un mouvement horloger, facilitant et simplifiant le montage et le démontage dudit mouvement horloger.

Les objets assignés à l'invention sont atteints à l'aide d'un dispositif de commande pour mouvement horloger selon la revendication 1.

Selon un exemple de réalisation du dispositif de commande conforme à l'invention, la tige de commande comporte une première partie de tige mobile en translation et en rotation, solidaire d'un piston et une seconde partie de tige destinée à être solidaire du mouvement et mobile en rotation, lesdites premières et deuxièmes parties de tige étant reliées entre elles grâce à un moyen d'accouplement/désaccouplement.

Selon un exemple de réalisation du dispositif de commande conforme à l'invention, le moyen d'accouplement/désaccouplement comprend sur la première partie de tige une extrémité polygonale et conique et sur la seconde partie de tige un logement d'accouplement de section transversale polygonale recevant l'extrémité conique et polygonale.

Selon un exemple de réalisation du dispositif de commande conforme à l'invention, la portion d'extrémité comporte le piston fixé rigidement sur une extrémité de la première partie de tige.

Selon un exemple de réalisation du dispositif de commande conforme à l'invention, le piston est monté coulissant dans un manchon broché chassé dans la couronne de commande et solidaire en rotation de la couronne de commande. Le manchon broché s'étend dans le logement et contient le ressort contre lequel prend appui le piston.

Selon un exemple de réalisation du dispositif de commande conforme à l'invention, le piston présente sur au moins une portion de sa longueur une partie polygonale, le manchon broché présentant sur au moins une portion de longueur dans laquelle coulisse le piston, une partie d'entraînement de forme complémentaire à la forme de la partie polygonale, autorisant le coulissement dudit piston et assurant son entraînement en rotation par l'intermédiaire de la couronne de commande.

Selon un exemple de réalisation du dispositif de commande conforme à l'invention, le moyen de montage comprend un anneau élastique, une fente radiale et périphérique ménagée dans la couronne de commande et débouchant sur le logement sur au moins une partie de son extension radiale et une fente radiale complémentaire, sensiblement de même largeur, ménagée sur le tube de couronne, la fente radiale et la fente radiale complémentaire étant localisées dans un même plan transversal de manière à permettre le montage de l'anneau élastique.

Selon un exemple de réalisation du dispositif de commande conforme à l'invention, la couronne de commande comporte sur sa périphérie un organe de manipulation constituant un joint recouvrant l'anneau élastique.

Selon un exemple de réalisation du dispositif de commande conforme à l'invention, le tube de couronne présente intérieurement une rainure circulaire dans laquelle est disposé un joint réalisant l'étanchéité entre ledit tube de couronne et la périphérie extérieure du manchon broché.

Selon un exemple de réalisation conforme à l'invention, la tige de commande et la couronne de commande constituent respectivement une tige de remontoir et une couronne de remontoir.

Les objets assignés à l'invention sont également atteints à l'aide d'une pièce d'horlogerie comportant un dispositif de commande tel que présenté ci-dessus.

Le dispositif de commande conforme à l'invention, présente l'avantage de générer un gain de temps substantiel lors d'opérations de montage/démontage d'un mouvement horloger. Le dispositif de commande conforme à l'invention constitue donc un système d'assemblage rapide. En effet, il n'est plus nécessaire de démonter la couronne de commande pour démonter le mouvement. Il suffit de faire coulisser la tige de commande ou au moins une partie de cette dernière, dans le manchon broché.

Un autre avantage du dispositif de commande conforme à l'invention, réside dans le fait qu'il n'est pas nécessaire d'ajuster la longueur de la tige de commande par l'intermédiaire d'opérations spécifiques. Un tel ajustement est obtenu automatiquement avec le dispositif de commande conforme à l'invention.

Un autre avantage du dispositif de commande conforme à l'invention réside dans l'utilisation d'une tige de commande réalisée en deux parties accouplées, facilitant le retrait du mouvement. En outre, on obtient un rattrapage de jeu mécanique en rotation et en translation au niveau de la tige de commande lorsque cette dernière est réalisée en deux parties accouplées.

### Brève description des dessins

D'autres caractéristiques de la présente invention apparaîtront plus clairement à la lecture de la description qui va suivre, faite en référence au dessin annexé, donné à titre d'exemple non limitatif, dans lequel:
- la figure 1, est une représentation en quart de coupe longitudinale d'un exemple de réalisation d'une partie d'un dispositif de commande conforme à l'invention,
- la figure 2, illustre schématiquement une opération d'assemblage d'éléments constitutifs du dispositif de commande conforme à l'invention,
- la figure 3, illustre en coupe, un exemple de réalisation d'une partie des éléments constitutifs du dispositif de commande de la figure 1, avant leur assemblage,
- la figure 4, est une vue en coupe du dispositif de commande conforme à l'invention dans un état fonctionnel par exemple pour remonter un ressort d'armage, pour une mise à l'heure ou d'une position neutre,
- et la figure 5, est une vue en coupe du dispositif de commande de la figure 1 dans un état non fonctionnel, dans lequel une partie de la tige de commande est ramenée dans une position rétractée.

### Mode(s) de réalisation de l'invention

Les éléments structurellement et fonctionnellement identiques et présents sur plusieurs figures distinctes, sont affectés d'une même référence numérique ou alphanumérique.

Le dispositif de commande selon l'invention, illustré notamment à la figure 1, comporte une couronne de commande 1, par exemple une couronne de remontoir, destinée à être actionnée par un utilisateur pour agir sur une fonction d'un mouvement horloger, non représenté. Cette fonction peut concerner le remontage du ressort de barillet et/ou une correction d'un affichage et/ou une position neutre.

Le dispositif de commande comporte également une tige de commande 2, reliant cinématiquement la couronne de commande 1 au mouvement. La tige de commande 2 présente par exemple une section transversale polygonale ou en croix, coopérant avec des organes fonctionnels actionnés par un mécanisme complémentaire, pour activer différentes fonctions du genre mise à l'heure, remontage ou neutre.

Un tube de couronne 3 est monté rigidement sur une carrure 4, par soudage ou tout autre moyen. Le tube de couronne 3 est traversé par la tige de commande 2.

Le dispositif de commande comporte par ailleurs un moyen de montage pour maintenir et monter rotative la couronne de commande 1 sur le tube de couronne 3. Ce moyen de montage comprend un anneau élastique 5, appelé aussi « circlips ».

La couronne de commande 1 présente un logement 6 axial sensiblement cylindrique, dans lequel s'engage, lors du montage, la partie du tube de couronne 3 en saillie sur la carrure 4.

Le moyen de montage comprend également une fente radiale 7, illustrée par exemple à la figure 2, ménagée dans la couronne de commande 1 et débouchant sur le logement 6 sur au moins une partie de son extension radiale.

Le moyen de montage comprend également une fente radiale complémentaire 8, illustrée notamment à la figure 3, sensiblement de même largeur que la fente radiale 7 et ménagée sur le tube de couronne 3. La fente radiale 7 et la fente radiale complémentaire 8 sont localisées dans un même plan transversal de manière à permettre le montage et l'engagement de l'anneau élastique 5. Ce dernier, une fois monté, est engagé au moins partiellement dans la fente radiale 7 et dans la fente complémentaire 8, bloquant ainsi le retrait axial de la couronne de commande 1 du tube de couronne 3.

Il est important de relever que la position axiale de la couronne de commande 1 est fixe, puisqu'elle est liée au tube de couronne 3 par l'anneau élastique 5. Elle peut donc servir de référentiel pour le positionnement de la tige de commande 2.

La couronne de commande 1 comporte avantageusement sur sa périphérie un organe de manipulation 9 constituant également un joint recouvrant notamment l'anneau élastique 5.

Le dispositif de commande comporte également des moyens d'ajustement pour ajuster automatiquement la longueur du sous-ensemble constitué par la couronne de commande 1 et la tige de commande 2.

Les moyens d'ajustement comprennent notamment le logement 6 ménagé dans la couronne de commande 1, dans lequel est engagée une portion axiale du tube de couronne 3.

Les moyens d'ajustement comprennent également une portion d'extrémité de la tige de commande 2. La portion d'extrémité comporte un piston 10 fixé rigidement, par exemple par vissage, sur l'extrémité d'une première partie de tige 2a de la tige de commande 2. Le piston 10 présente à cet effet un taraudage 10a à l'une de ses extrémités.

Les moyens d'ajustement comprennent également un ressort 11 disposé dans le logement 6 entre l'extrémité du piston 10 et un appui situé dans ledit logement 6, de manière à contraindre axialement la première partie de tige 2a vers le mouvement.

Selon un exemple de réalisation du dispositif de commande conforme à l'invention, le piston 10 est monté coulissant dans un manchon broché 12 solidaire en rotation de la couronne de commande 1. Le ressort 11 est alors disposé dans le manchon broché 12.

Le manchon broché 12 est chassé dans la couronne 1. L'assemblage ainsi constitué est alors engagé dans ledit logement 6.

Le tube de couronne 3 présente intérieurement une rainure circulaire additionnelle 8a et radiale, dans laquelle est disposé un joint 13, notamment pour réaliser l'étanchéité entre ledit tube de couronne 3 et la périphérie extérieure du manchon broché 12.

La figure 4 est une vue en coupe du dispositif de commande de la figure 1 dans un état fonctionnel, par exemple pour remonter un ressort d'armage.

Selon un exemple de réalisation du dispositif de commande conforme à l'invention, la première partie de tige 2a est reliée à une seconde partie de tige 2b, grâce à un moyen d'accouplement/désaccouplement 14.

La seconde partie de tige 2b est reliée cinématiquement au mouvement horloger, tandis que la première partie de tige 2a présente à l'une de ses extrémités le piston 10.

Le moyen d'accouplement/désaccouplement 14 comprend sur la première partie de tige 2a, une extrémité polygonale et conique 14a et sur la seconde partie de tige 2b une extrémité formant un logement d'accouplement 14b de section transversale polygonale complémentaire recevant ladite extrémité conique et polygonale 14a.

Ainsi, le ressort 11 contraint axialement la tige de commande 2 par l'intermédiaire de l'engagement de l'extrémité polygonale et conique 14a dans le logement d'accouplement 14b. Cet accouplement sous contrainte élastique présentant des formes complémentaires, permet d'obtenir un serrage suffisant pour rattraper le jeu mécanique en translation de la tige de commande 2 et en rotation au niveau du moyen d'accouplement/désaccouplement 14 et ce pour toute position fonctionnelle de la seconde partie de la tige 2b relativement au mouvement.

La figure 5 est une vue en coupe du dispositif de commande de la figure 1, dans un état non fonctionnel, dans lequel la tige de commande 2 est ramenée dans une position rétractée. Dans une telle position, la première partie de tige 2a, solidaire du piston 10, est d'une part déplacée dans un sens correspondant à une compression du ressort 11 et d'autre part désaccouplée de la seconde partie de tige 2b. Cette dernière reste par exemple en liaison fonctionnelle avec le mouvement.

Le piston 10 présente sur une portion de sa longueur, dans le prolongement de la première partie de tige 2a, une partie polygonale 10a, par exemple de section transversale carrée ou triangulaire.

Le manchon broché 12 présente une partie d'entraînement 12a dans laquelle coulisse la partie polygonale 10a. La partie d'entraînement 12a présente une forme complémentaire à la partie polygonale 10a, autorisant ainsi son coulissement et assurant son entraînement en rotation par l'intermédiaire de la couronne de commande 1.

Selon un exemple de réalisation du dispositif de commande conforme à l'invention, le manchon broché 12 présente par ailleurs, dans le prolongement de la partie d'entraînement 12a, une portion circulaire 12b dans laquelle coulisse le piston 10. La portion circulaire 12b présente des dimensions autorisant une rotation du piston 10.

La figure 5 montre le dispositif de commande de la figure 1, dans un état non fonctionnel, dans lequel la tige de commande 2, en l'occurrence la première partie de tige 2a et le piston 10, sont disposés dans une position rétractée.

Le désaccouplement de la première partie de tige 2a et de la seconde partie de tige 2b, permet alors de retirer d'une boîte, le mouvement horloger relié à la seconde partie de tige 2b, en laissant en place la couronne de commande 1 sur la carrure 4.

Le piston 10 présente dans le prolongement de la partie polygonale 10a, une partie cylindrique 10b. La partie cylindrique 10b permet de retenir le piston 10 dans le manchon broché 12, lorsque la partie polygonale 10a, engagée dans la partie d'entraînement 12a, arrive en fin de course. La partie cylindrique 10b ne peut pas s'engager dans la partie d'entraînement 12a, mais peut venir en butée contre ladite partie d'entraînement 12a sous l'effet de l'extension du ressort 11. Le piston 10 et par conséquent la tige de commande 2, présentent ainsi une course de coulissement limitée par la section d'ouverture de la partie d'entraînement 12a, en direction du mouvement horloger. La course du piston 10 dans le sens opposé est limitée par l'encombrement du ressort 11 en compression maximale.

Le manchon broché 12 présente avantageusement à son extrémité opposée à celle constitutive de la partie d'entraînement 12a, une forme cylindrique 12c, chassée dans la couronne de commande 1 pour assurer la transmission du mouvement de rotation. La forme cylindrique 12c peut aussi être chassée et collée dans la couronne de commande 1.

Selon une variante de réalisation de l'invention conforme à l'invention, la tige de commande 2 est réalisée en une seule pièce.

Selon un exemple de réalisation, le manchon broché 12 présente une forme identique à celle de la partie d'entraînement 12a sur une longueur suffisante pour permettre à la partie polygonale 10a de rester solidaire en rotation dudit manchon broché 12 et ce sur toute sa course en translation. L'opérateur devra alors maintenir la première partie de tige 2a dans la position rétractée, par tous moyens, notamment manuels, pour dégager le mouvement.

Il est évident que la présente description ne se limite pas aux exemples explicitement décrits, mais comprend également d'autres modes de réalisation et/ou de mise en oeuvre. Ainsi, une caractéristique technique décrite peut être remplacée par une caractéristique technique équivalente, sans sortir du cadre de la présente invention.

## Revendications

1. Dispositif de commande pour mouvement horloger, comportant :
- un tube de couronne (3) monté sur une carrure (4),
- une couronne de commande (1) montée mobile en rotation sur le tube de couronne (3) par un moyen de montage (5, 7, 8),
- une tige de commande (2) montée mobile en rotation au travers du tube de couronne (3), ladite tige reliant cinématiquement la couronne de commande (1) au mouvement, et
- des moyens d'ajustement pour ajuster automatiquement la longueur du sous-ensemble constitué par la couronne de commande (1) et la tige de commande (2), les moyens d'ajustement comprenant
- un logement (6) ménagé dans la couronne de commande (1), dans lequel est engagée une portion axiale du tube de couronne (3),
- une portion d'extrémité de la tige de commande (2), du genre partie cylindrique (10b), déplaçable en translation dans le tube de couronne (3),
- et un ressort (11) disposé dans le logement (6) entre la portion d'extrémité et un appui situé dans ledit logement (6), de manière à contraindre axialement la tige de commande (2) en direction du mouvement, **caractérisé en ce que** le moyen de montage (5,7,8) est adapté pour maintenir la couronne de commande (1) fixement en une position axiale unique en référence au tube de couronne (3).

2. Dispositif de commande selon la revendication 1, **caractérisé en ce que** la tige de commande (2) comporte une première partie de tige (2a) mobile en translation, mobile en rotation et solidaire d'un piston (10) ainsi qu'une seconde partie de tige (2b) destinée à être solidaire du mouvement et mobile en rotation, lesdites première (2a) et deuxième parties de tige (2b) étant reliées entre elles grâce à un moyen d'accouplement/désaccouplement (14).

3. Dispositif de commande selon la revendication 2, **caractérisé en ce que** le moyen d'accouplement/désaccouplement (14) comprend sur la première partie de tige (2a) une extrémité polygonale et conique (14a) et sur la seconde partie de tige (2b) un logement d'accouplement (14b) de section transversale polygonale recevant l'extrémité conique et polygonale (14a).

4. Dispositif de commande selon l'une quelconque des revendications 2 ou 3, **caractérisé en ce que** la portion d'extrémité comporte le piston (10) fixé rigidement sur une extrémité de la première partie de tige (2a).

5. Dispositif de commande selon la revendication 4, **caractérisé en ce que** le piston (10) est monté coulissant dans un manchon broché (12) chassé dans la couronne de commande (1) et solidaire en rotation de la couronne de commande (1), ledit manchon broché (12) s'étendant dans le logement (6) et contenant le ressort (11) contre lequel prend appui le piston (10).

6. Dispositif de commande selon la revendication 5, **caractérisé en ce que** le piston (10) présente sur au moins une portion de sa longueur une partie polygonale (10a), le manchon broché (12) présentant sur au moins une portion de longueur une partie d'entraînement (12a) de forme complémentaire à la forme polygonale, autorisant le coulissement axial dudit piston (10) et assurant son entraînement en rotation par l'intermédiaire de la couronne de commande (1).

7. Dispositif de commande selon l'une quelconque des revendications 1 à 6, **caractérisé en ce que** le moyen de montage comprend un anneau élastique (5), une fente radiale (7) et périphérique ménagée dans la couronne de commande (1) et débouchant sur le logement (6) sur au moins une partie de son extension et une fente radiale complémentaire (8), sensiblement de même largeur, ménagée sur le tube de couronne (3), la fente radiale (7) et la fente radiale complémentaire (8) étant localisées dans un même plan transversal de manière à permettre le montage de l'anneau élastique (5).

8. Dispositif de commande selon la revendication 7, **caractérisé en ce que** la couronne de commande (1) comporte sur sa périphérie un organe de manipulation (9) constituant un joint recouvrant l'anneau élastique (5).

9. Dispositif de commande selon la revendication 5 ou 6, **caractérisé en ce que** le tube de couronne (3) présente intérieurement une rainure circulaire additionnelle (8a) dans laquelle est disposé un joint (13) réalisant l'étanchéité entre ledit tube de couronne (3) et la périphérie extérieure du manchon broché (12).

10. Dispositif de commande selon l'une quelconque des revendications 1 à 9, **caractérisé en ce que** la couronne de commande (1) et la tige de commande (2) constituent respectivement une couronne de remontoir et une tige de remontoir.

11. Pièce d'horlogerie comportant un dispositif de commande conforme à l'une quelconque des revendications 1 à 10.

## Patentansprüche

1. Betätigungsvorrichtung für ein Uhrwerk, welche folgendes umfasst:
- eine Kronenhülse (3), die auf ein Gehäusemittelteil (4) montiert ist,
- eine Betätigungskrone (1), die über ein Montagemittel (5, 7, 8) drehbar auf der Kronenhülse (3) montiert ist,
- eine Betätigungsstange (2), die drehbar durch die Kronenhülse (3) hindurch montiert ist, wobei die Stange die Betätigungskrone (1) kinematisch mit dem Uhrwerk verbindet, und
- Einstellmittel zum automatischen Einstellen der Länge der Unterbaugruppe bestehend aus der Betätigungskrone (1) und der Betätigungsstange (2), wobei die Einstellmittel folgendes umfassen:
- eine (6) in der Betätigungskrone (1) vorgesehene Aufnahme, in die ein axialer Abschnitt der Kronenhülse (3) eingreift,
- einen Endabschnitt der Betätigungsstange (2), wie zum Beispiel ein zylindrischer Teil (10b), der in der Kronenhülse (3) translatorisch bewegt werden kann,
- und eine Feder (11), die in der Aufnahme (6) zwischen dem Endabschnitt und einer in der Aufnahme (6) befindlichen Auflage angeordnet ist, so dass die Betätigungsstange (2) in Richtung des Uhrwerks axial beansprucht wird, **dadurch gekennzeichnet, dass** das Montagemittel (5, 7, 8) so gestaltet ist, dass die Regulierungskrone (1) in Bezug auf die Kronenhülse (3) in einer einzigen axialen Position fest gehalten werden kann.

2. Betätigungsvorrichtung nach Anspruch 1, **dadurch gekennzeichnet, dass** die Betätigungsstange (2) einen ersten Stangenteil (2a) umfasst, der translatorisch beweglich ist, drehbar ist und mit einem Kolben (10) verbunden ist, sowie einen zweiten Stangenteil (2b), der dazu bestimmt ist, fest und drehbar mit dem Uhrwerk verbunden zu sein, wobei der erste (2a) und der zweite Stangenteil (2b) über ein Kopplungs-/Entkopplungsmittel (14) miteinander verbunden sind.

3. Betätigungsvorrichtung nach Anspruch 2, **dadurch gekennzeichnet, dass** das Kopplungs-/Entkopplungsmittel (14) am ersten Stangenteil (2a) ein vieleckiges, konisches Ende (14a) und am zweiten Stangenteil (2b) eine Kopplungsaufnahme (14) mit vieleckigem Querschnitt umfasst, die das konische, vieleckige Ende (14a) aufnimmt.

4. Betätigungsvorrichtung nach einem der Ansprüche 2 oder 3, **dadurch gekennzeichnet, dass** der Endabschnitt den Kolben (10) umfasst, der starr auf einem Ende des ersten Stangenteils (2a) befestigt ist.

5. Betätigungsvorrichtung nach Anspruch 4, **dadurch gekennzeichnet, dass** der Kolben (10) gleitend in eine Spindelhülse (12) montiert ist, die in die Betätigungskrone (1) getrieben wird und mit der Betätigungskrone (1) drehbar verbunden ist, wobei sich die Spindelhülse (12) in der Aufnahme (6) erstreckt und die Feder (11), an welcher der Kolben (10) anliegt, enthält.

6. Betätigungsvorrichtung nach Anspruch 5, **dadurch gekennzeichnet, dass** der Kolben (10) auf zumindest einem Abschnitt seiner Länge einen vieleckigen Teil (10a) aufweist, wobei die Spindelhülse (12) auf zumindest einem Längenabschnitt ein Antriebsteil (12a) in einer die vieleckige Form ergänzenden Form aufweist, so dass das axiale Gleiten des Kolbens (10) möglich ist und dessen Drehantrieb durch die Betätigungskrone (1) gewährleistet wird.

7. Betätigungsvorrichtung nach einem der Ansprüche 1 bis 6, **dadurch gekennzeichnet, dass** das Montagemittel einen elastischen Ring (4) umfasst, einen radialen (7) und umlaufenden Spalt, der in der Betätigungskrone (1) vorgesehen ist und zur Aufnahme (6) auf zumindest einem Teil seiner Verlängerung führt, und einen auf der Kronenhülse (3) vorgesehenen radialen ergänzenden Spalt (8) mit der im Wesentlichen gleichen Breite, wobei sich der radiale Spalt (7) und der ergänzende radiale Spalt (8) auf ein und derselben Querebene befinden, so dass die Montage des elastischen Rings (5) möglich ist.

8. Betätigungsvorrichtung nach Anspruch 7, **dadurch gekennzeichnet, dass** die Betätigungskrone (1) an ihrem Rand ein Betätigungselement (9) umfasst, welches eine den elastischen Ring (5) bedeckende Dichtung bildet.

9. Betätigungsvorrichtung nach Anspruch 5 oder 6, **dadurch gekennzeichnet, dass** die Kronenhülse (3) innen eine zusätzliche runde Rille (8a) aufweist, in der eine Dichtung (13) angeordnet ist, welche die Kronenhülse (3) und den Außenrand der Spindelhülse (12) gegeneinander abdichtet.

10. Betätigungsvorrichtung nach einem der Ansprüche 1 bis 9, **dadurch gekennzeichnet, dass** die Betätigungskrone (1) und die Betätigungsstange (2) jeweils eine Aufzugskrone und eine Aufzugswelle bilden.

11. Zeitmessgerät, welches eine Betätigungsvorrichtung gemäß einem der Ansprüche 1 bis 10 umfasst.

## Claims

1. A control device for a clock movement, comprising:
- a crown tube (3) mounted on a middle part (4),
- a control crown (1) mounted so as to be movable in rotation on the crown tube (3) using mounting means (5, 7, 8),
- a control stem (2) mounted so as to be movable in rotation through the crown tube (3), with said stem cinematically linking the control crown (1) with the movement, and
- adjustment means for automatically adjusting the length of the sub-assembly consisting of the control crown (1) and the control stem (2),
with the adjusting means comprising:
- a housing (6) provided in the control crown (1), wherein an axial portion of the crown tube (3) is engaged,
- an end portion of the control stem (2), of the cylindrical portion (10b) type, movable in translation in the crown tube (3),
- and a spring (11) positioned in the housing (6) between the end portion and a support located within said housing (6) so as to axially constrain the control stem (2) towards the movement, **characterized in that** the mounting means (5, 7, 8) is adapted to rigidly hold the control crown (1) in a unique axial position relative to the crown tube (3).

2. A control device according to claim 1, **characterized in that** the control stem (2) has a first stem portion (2a) movable in translation and movable in rotation and integral with a piston (10), and a second stem portion (2b) intended to be integral with the movement and movable in rotation, with said first (2a) and second (2b) stem portions being interconnected through coupling/uncoupling means (14).

3. A control device according to claim 2, **characterized in that** the coupling/uncoupling means (14) comprises a polygonal and conical end (14a) on the first stem portion (2a), and a coupling seat (14b) having a polygonal cross-section receiving the conical and polygonal end (14a) on the second stem portion (2b).

4. A control device according to any one of claims 2 or 3, **characterized in that** the end portion comprises the piston (10) rigidly fixed to one end of the first stem portion (2a).

5. A control device according to claim 4, **characterized in that** the piston (10) is mounted to slide in a spindle sleeve (12) driven into the control crown (1) and rotating integrally with the control crown (1), with said spindle sleeve (12) extending into the housing (6) and containing the spring (11) against which said piston (10) bears.

6. A control device according to claim 5, **characterized in that** the piston (10) has, on at least a portion of its length, a polygonal portion (10a), with the spindle sleeve (12) having, on at least a portion of its length, a driving portion (12a) having a shape matching the polygonal shape, allowing the axial sliding of said piston (10) and ensuring the driving in rotation thereof by means of the control crown (1).

7. A control device according to any one of claims 1 to 6, **characterized in that** the mounting means comprises an elastic ring (5), a radial and peripheral slot (7) provided in the control crown (1) and leading to the housing (6) on at least part of the extension thereof and a complementary radial slot (8), substantially having the same width, provided on the crown tube (3), with the radial slot (7) and the complementary radial slot (8) being situated in the same transverse plane so as to enable the mounting of the elastic ring (5).

8. A control device according to claim 7, **characterized in that** a handling member (9) forming a gasket covering the elastic ring (5) is provided on the periphery of the control crown (1).

9. A control device according to claim 5 or 6, **characterized in that** the crown tube (3) has an additional inner circular groove (8a) in which a gasket (13) providing sealing between said crown tube (3) and the outer periphery of the spindle sleeve (12) is provided.

10. A control device according to any one of claims 1 to 9, **characterized in that** the control crown (1) and the control stem (2) respectively constitute a winding crown and a winding stem.

11. A watch component comprising a control device according to any one of claims 1 to 10.
